# EUROPÄISCHE PATENTSCHRIFT

(11) **EP 0 143 272 B1**
(45) Veröffentlichungstag und Bekanntmachung des Hinweises auf die Patenterteilung: **07.01.1988**
(21) Anmeldenummer: 84111728.6
(22) Anmeldetag: 01.10.1984
(51) Int. Cl.: B41J 13/10, B41J 11/58, B65H 1/00

(54) **Ausgabedrucker mit aufsetzbarer Zusatz-Papierzuführungseinrichtung**
Swivelling auxiliary paper feed for a printer
Imprimante avec dispositif rabattable d'alimentation en papier auxiliaire

(30) Priorität: 03.10.1983 DE 8328370 U
(43) Veröffentlichungstag der Anmeldung: 05.06.1985
(73) Patentinhaber: SIEMENS AKTIENGESELLSCHAFT, 80333 München (DE)
(72) Erfinder: Stickel, Heinz, Dipl.-Ing., D-8038 Gröbenzell (DE)

(56) Entgegenhaltungen:
- EP-A- 0 038 415
- DE-A- 2 231 116
- GB-A- 759 646
- US-A- 4 326 815

## Beschreibung

Die Erfindung betrifft eine Druckeinrichtung, insbesondere eine Zeilendruckeinrichtung mit einem im Gehäuse angeordneten Papierzuführungskanal zur Aufnahme und Zuführung eines zu bedruckenden Aufzeichnungsträgers und einer auf dem Papierzuführungskanal aufsetzbaren Zusatz-Papierzuführeinrichtung.

Vorrichtungen der eingangs genannten Art sind allgemein bekannt und mit Erfolg zur Anwendung gelangt. So wird in der DE-PC-2856950 eine Vorrichtung zum Zuführen von Papierblättern für eine schreibende Büromaschine beschrieben, die auf den Papierzuführungsschacht einer Zeilendruckeinrichtung aufgesetzt wird und eine automatische Zuführung von einzelnen Blättern zu dem Drucker gestattet. Im Normalbetrieb z. B. mit Endlospapier wird die beschriebene automatische Papierzuführeinrichtung von der Druckeinrichtung abgehoben.

Es ist weiterhin aus der EP-A-38415 eine Druckeinrichtung mit einer Zusatzzuführeinrichtung in Form eines Einzelblattförderers bekannt.

Um blattförmige Aufzeichnungsträger etwa wiebei einer normalen Schreibmaschine manuell einziehen zu können, lässt sich der Einzelblattförderer nach oben abschwenken.

Ein derartiges Auf- und Absetzen bzw. Abschwenken nach oben der Zusatzpapierzuführeinrichtung ist unhandlich, da für die abgenommene Einrichtung einerseits ein zusätzlicher Platz benötigt wird, andererseits beim Abschwenken nach oben das gesamte Gewicht der Zusatzpapierzuführeinrichtung angehoben werden muss. Ausserdem behindern die Rasteinrichtungen das Einlegen der Einzelblätter. Ein schneller Wechsel zwischen den verschiedenen Betriebsarten mit aufgesetzter Zusatzpapierzuführeinrichtung und ohne Zusatzpapierzuführeinrichtung wird deswegen erschwert. Ausserdem können bei abgenommener Zusatzpapierzuführeinrichtung die Rasteinrichtungen beschädigt werden, so dass im Laufe der Zeit eine positionsgenaue Positionierung der Zusatzpapierzuführeinrichtung auf dem Drucker unmöglich wird.

Aufgabe der Erfindung ist es, eine Druckeinrichtung der eingangs genannten Art mit einer Zusatzpapierzuführeinrichtung auszustatten, die positionsgenau auf der Druckeinrichtung anordbar ist und einen leichten, kraftarmen Wechsel zwischen dem Betrieb mit und ohne Zusatzpapierzuführeinrichtung ermöglicht.

Diese Aufgabe wird bei einer Druckeinrichtung der eingangs genannten Art gemäss dem kennzeichnenden Teil des ersten Patentanspruches gelöst.

Weitere vorteilhafte Ausführungsformen der Erfindung sind in den Unteransprüchen gekennzeichnet.

Dadurch, dass die Zusatzpapierzuführeinrichtung, sei es nun eine automatische Blattzuführeinrichtung (Feeder) oder ein Papiertraktor zum Transport von randperforiertem Endlospapier, über eine vertikale Drehachse auf der Druckeinrichtung befestigt ist, kann sie in Abhängigkeit von der gewählten Betriebsart an- und abgeschwenkt werden.

Die Zusatzpapierzuführeinrichtung kann dabei sehr einfach vom Bediener aus dem Papierzuführungsbereich des Druckers gedreht werden und bleibt doch der Druckeinrichtung zugeordnet. In dem die Papierzuführeinrichtung aufnehmenden Drucker sind nur wenige zusätzliche Installationsmassnahmen vorzusehen. Durch die Verwendung einer vertikalen Drehachse kann die Zusatzpapierzuführeinrichtung auch leicht nachgerüstet werden.

Da die Zusatzpapierzuführeinrichtung nur gedreht und nicht entgegen ihrem Gewicht angehoben werden muss, wird dadurch das Hantieren an der gesamten Druckeinrichtung erleichtert. Die beweglich angeordnete Zusatzpapierzuführeinrichtung gewährleistet eine gute Zugänglichkeit des Papierzuführungskanales nach dem Wegschwenken, da der Papierzuführungskanal in seiner gesamten Breite frei zugänglich ist.

Die gesamte Vorrichtung ist einfach und kostengünstig aufgebaut.

Eine Ausführungsform der Erfindung ist in den Zeichnungen dargestellt und wird im folgenden beispielsweise näher beschrieben. Es zeigen:
Fig.1 1 eine schematische Darstellung einer Druckeinrichtung mit darauf schwenkbar angeordneter Zusatzpapierzuführeinrichtung, teilweise in Schnittdarstellung, und
Fig.2 eine Ansicht derselben Druckeinrichtung von oben.

Eine hier nur schematisch dargestellte Druckeinrichtung enthält einen Druckkopf, der im Druckbetrieb entlang einer Schreibwalze 1 zeilenweise bewegt wird. Der zu bedruckende Aufzeichnungsträger wird dabei über einen Papierführungskanal 2 zugeführt, wobei als Aufzeichnungsträger ein als Endlospapier konfektioniertes Formularpapier verwendet wird. Um bei der Verwendung einer derartigen Druckeinrichtung in Verbindung mit Textstationen Einzelblätter beschreiben zu können, ist auf dem Drucker schwenkbar eine Zusatzpapierzuführeinrichtung, ein sogenannter Feeder, angeordnet. Verbunden ist die Zusatzpapierzuführeinrichtung mit der Druckeinrichtung 4 über eine Schwenkeinrichtung aus einer vertikalen Drehachse 5, die in vertikalen Kunststofführungen 6 und 7 geführt ist. Die vertikalen Kunststofführungen 6 und 7 werden von stabilen Kastenprofilen 8 und 9 im Druckergestell 4 und in der Zusatzpapierzuführeinrichtung gehalten, um ein extremes Hängen der Zusatzpapierzuführeinrichtung zu vermeiden. Die Zentrierung der Zusatzpapierzuführeinrichtung erfolgt über Schlitze in Seitenplatinen 10 der Zusatzpapierzuführeinrichtung und auf dem Papierführungskanal 2 des Druckers 4. In der dargestellten Arbeitsstellung mit eingeschwenkter Papierzuführeinrichtung ist die Drehachse 5 gewichtsentlastet, wobei das Gewicht der Papierzuführeinrichtung voll von dem Papierzuführungskanal bzw. den entsprechenden Zentriereinrichtungen aufgenommen wird.

Der Drehpunkt der Drehachse 5 ist im Druckergehäuse so gewählt, dass der Zusatz seitlich aus dem Arbeitsbereich des Druckers 4 ausgeschwenkt werden kann, um für andere Papierarten wie Formularpapier und Einzelpapier, z. B. DIN A3 und grösser, die Papierführung 2 frei zu machen.

Um dieses Ausheben und Verschwenken zu erleichtern, ist im Bereich der Schwenkeinrichtung eine die Zusatzpapierzuführung anhebende und absenkende Betätigungseinrichtung vorgesehen, die einen Drehhebel 11 enthält, der der Drehachse 5 zugeordnet ist. Der Drehhebel hat ein Ansatzstück 12, das zwischen den Kunststofführungen 6 und 7 angeordnet ist und eine an den Kunststoffführungen angreifende Steigung (gestrichelt dargestellt) aufweist. Dadurch kann die Zusatzpapierzuführeinrichtung erst bei maximalem Hub, d. h. erst nach dem vollständigen Ausheben der Zusatzpapierzuführeinrichtung aus den Zentrierungen 2,10, verschwenkt werden. Hierbei nimmt die vertikale Drehachse 5 das gesamte Gewicht der Zusatzpapierzuführeinrichtung 3 auf.

Der Verschwenkungsvorgang als solcher ist in der Fig. 2 in Draufsicht dargestellt, wobei die Zusatzpapierzuführeinrichtung 3 mit ihren Papierschächten 13 aus der gestrichelt dargestellten Arbeitsposition nach Verdrehen des Hebels 11 in die ausgezogen dargestellte Ruheposition verschwenkt werden kann, um damit den Papierführungskanal 2 freizugeben.

## Patentansprüche

1. Druckeinrichtung, insbesondere Zeilendruckeinrichtung mit einem im Gehäuse angeordneten Papierzuführungskanal (2) zur Aufnahme und Zuführung eines zu bedruckenden Aufzeichnungsträgers und einer auf den Papierzuführungskanal aufsetzbaren Zusatzpapierzuführeinrichtung (3), dadurch gekennzeichnet, dass die Zusatzpapierzuführeinrichtung (3) über eine Schwenkeinrichtung (5, 6, 7) auf der Druckeinrichtung (4) schwenkbar befestigt ist und dass die Schwenkeinrichtung eine vertikale Drehachse (5) aufweist, die in Führungen (6, 7) der Druckeinrichtung und der Zusatzpapierzuführeinrichtung eingreift und damit ein seitliches Verschwenken der Zusatzpapierzuführeinrichtung (3) aus einer über dem Papierzuführungskanal (2) liegenden Arbeitsposition in eine seitliche den Papierzuführungskanal (2) freigebende Ruheposition ermöglicht.

2. Druckeinrichtung nach Anspruch 2, dadurch gekennzeichnet, dass die Führungen (6, 7) aus in Kastenprofilen (8, 9) befestigten Kunststofführungen bestehen.

3. Druckeinrichtung nach einem der Ansprüche 1 oder 2, dadurch gekennzeichnet, dass die Schwenkeinrichtung (5, 6, 7) derart ausgebildet ist, dass sie ein auswechselbares Befestigen der Zusatzpapierzuführeinrichtung (3) ermöglicht.

4. Druckeinrichtung nach einem der Ansprüche 1 bis 3, dadurch gekennzeichnet, dass im Bereich des Papierzuführungskanals (2) die Zusatzpapierzuführeinrichtung (3) auf den Papierführungskanal ausrichtende und abstützende Zentriereinrichtungen (10) vorgesehen sind, die eine die Drehachse (5) gewichtsentlastende Arbeitsposition der Zusatzpapierzuführeinrichtung ermöglicht.

5. Druckeinrichtung nach Anspruch 4, dadurch gekennzeichnet, dass die über einen Schwenkhebel (11) betätigbare Schwenkeinrichtung (5, 6, 7) eine die Zusatzpapierzuführeinrichtung (3) anhebende und absenkende Betätigungseinrichtung (11, 12) aufweist, die derart ausgestaltet ist, dass ein Verschwenken der Zusatzpapierzuführeinrichtung (3) aus der Arbeitsposition in Ruheposition erst nach vollständigem Ausheben der Zusatzpapierzuführeinrichtung aus der Zentriereinrichtung (10, 2) möglich ist.

## Claims

1. Printing apparatus, particularly line printing apparatus, having a paper feed channel (2) positioned in the housing for receiving and feeding in a recording medium to be printed and an auxiliary paper feed arrangement (3) which can be attached to the paper feed channel, characterised in that the auxiliary paper feed arrangement (3) is fastened via a pivot device (5, 6, 7) onto the printing apparatus (4) so as to be pivotable and that the pivot device has a vertical pivot shaft (5) which engages in guides (6, 7) of the printing equipment and the auxiliary paper feed arrangement and by this means makes possible a lateral swivelling of the auxiliary paper feed arrangement (3) from a working position lying above the paper feed channel (2) into a lateral resting position clear of the paper feed channel.

2. Printing apparatus as claimed in claim 1, characterised in that the guides (6, 7) consist of synthetic guides fixed in box sections (8, 9).

3. Printing apparatus as claimed in one of claims 1 or 2, characterised in that the pivot device (5, 6, 7) is constructed in such a way that an interchangeable fixing of the auxiliary paper feed arrangement (3) is possible.

4. Printing apparatus as claimed in one of claims 1 to 3, characterised in that in the area of the paper feed channel (2), a centering device (10) is provided, which places the auxiliary paper feed arrangement (3) in position and supports it on the paper feed channel, and provides a working position for the auxiliary paper feed arrangement in which the pivot shaft (5) is relieved of weight.

5. Printing apparatus as claimed in claim 4, characterised in that the pivot device (5, 6, 7) which can be activated via a pivot lever (11), has an activating device (11, 12) which lifts and lowers the auxiliary paper feed channel (3) and this activating device (11, 12) is constructed in such a way that swivelling of the auxiliary paper feed arrangement (3) from the working position to the rest position is only possible after the auxiliary paper feed arrangement (3) has been completely lifted out of the centering device (10, 2).

## Revendications

1. Imprimante, en particulier imprimante ligne par ligne, possédant un canal d'alimentation en papier (2) disposé dans le bâti et servant à la réception et à l'amenée d'un support d'enregistrement à imprimer, ainsi qu'un dispositif auxiliaire d'alimentation en papier (3) susceptible d'être disposé sur le canal d'alimentation en papier, caractérisée en ce que le dispositif auxiliaire d'alimentation en papier (3) est monté pivotant sur l'imprimante (4) par un mécanisme de pivotement (5, 6, 7) et que ce mécanisme de pivotement présente un axe de rotation vertical (5) qui pénètre dans des guides (6, 7) de l'imprimante et du dispositif auxiliaire d'alimentation en papier, en permettant ainsi le pivotement du dispositif auxiliaire (3) vers le côté, depuis une position de travail située au-dessus du canal d'alimentation en papier (2), à une position de repos latéral qui dégage le canal d'alimentation en papier (2).

2. Imprimante selon la revendication 1, caractérisée en ce que les guides (6, 7) sont formées par des coussinets-guides en plastiques fixés dans des profilés (8, 9) en forme de caisse.

3. Imprimante selon la revendication 2 ou 3, caractérisée en ce que le mécanisme de pivotement (5, 6, 7) est réalisé de manière à permettre la fixation interchangeable du dispositif auxiliaire d'alimentation en papier (3).

4. Imprimante selon une des revendications 1 à 3, caractérisée en ce qu'un dispositif de centrage (10) est prévu dans la zone du canal d'alimentation en papier (2) pour aligner le dispositif auxiliaire d'alimentation en papier (3) par rapport au canal d'alimentation en papier et pour le supporter, dispositif de centrage qui permet de soulager l'axe de rotation (5) du poids du dispositif auxiliaire d'alimentation en papier lorsque celui-ci occupe la position de travail.

5. Imprimante selon la revendication 4, caractérisée en ce que le mécanisme de pivotement (5,6, 7), manoeuvrable par un levier pivotant (11), présente un mécanisme de manoeuvre (11, 12) pour le soulèvement et l'abaissement du dispositif auxiliaire d'alimentation en papier (3), organe de manoeuvre qui est réalisé de manière que le dispositif auxiliaire d'alimentation en papier (3) puisse seulement pivoter de la position de travail à la position de repos après son soulèvement complet hors du dispositif de centrage (10, 2).
